# EUROPÄISCHE PATENTSCHRIFT

(11) **EP 3 597 834 B1**
(45) Veröffentlichungstag und Bekanntmachung des Hinweises auf die Patenterteilung: **08.09.2021**
(21) Anmeldenummer: 18184666.8
(22) Anmeldetag: 20.07.2018
(51) Int. Cl.: E04D 13/04

(54) **BAUTEIL FÜR EINE ABLAUFVORRICHTUNG FÜR EIN FLACHDACH MIT ATTIKA**
COMPONENT FOR A DRAIN DEVICE FOR A FLAT ROOF WITH ATTIC
COMPOSANT POUR UN DISPOSITIF D'ÉCOULEMENT POUR UN TOIT PLAT DOTÉ D'UN COMBLE

(43) Veröffentlichungstag der Anmeldung: 22.01.2020
(73) Patentinhaber: Dallmer GmbH & Co. KG, 59757 Arnsberg (DE)
(72) Erfinder: DALLMER, Johannes, 59757 Arnsberg (DE)
(74) Vertreter: Schäperklaus, Jochen

(56) Entgegenhaltungen:
- DE-A1- 19 831 632
- DE-U1- 7 804 689
- DE-U1- 20 002 607
- DE-U1- 29 817 014
- DE-U1-202006 003 103
- NL-A- 9 202 258
- Klober Limited: "The Favent Flat Roof Range", Derbyshire, UK, 1. September 2015 (2015-09-01), Seiten 1-24, XP055538521, Gefunden im Internet: URL:http://klober.co.uk/media/uploads/56fd 39fa408b5.pdf [gefunden am 2019-01-07]

## Beschreibung

Die vorliegende Erfindung betrifft ein Bauteil für eine Ablaufvorrichtung für ein Flachdach mit Attika gemäß dem Oberbegriff des Anspruchs 1, ein Verfahren zur Herstellung eines derartigen Bauteils sowie eine Ablaufvorrichtung für ein Flachdach mit Attika mit einem derartigen Bauteil.

Im Folgenden soll mit Attika eine wandartige Erhöhung am Rand eines Flachdachs bezeichnet werden.

Ein Bauteil der eingangs genannten Art ist aus Klober Limited: "The Favent Flat Roof Range", Derbyshire, UK, September 2015, Seiten 1 bis 24 bekannt. Ein darin auf Seite 7 beschriebenes Bauteil umfasst ein Winkelteil aus einem thermoplastischen Elastomer, dass einen Schenkel mit einer Öffnung und einen Ablaufstutzen umfasst, der sich ausgehend von der Öffnung von dem Winkelteil wegerstreckt.

Die NL 9 202 258 A offenbart eine Ablaufvorrichtung für ein Flachdach mit einer Abdichtfolie.

Die DE 20 2006 003 103 U1 offenbart einen Notüberlauf für ein Flachdach mit einer Anschlussmanschette.

Die DE 200 02 607 U1 offenbart eine Entwässerungseinrichtung für ein Flachdach mit Attika. Die Entwässerungseinrichtung umfasst ein plattenförmiges Teil mit einer Öffnung und einem Ablaufstutzen, der sich ausgehend von der Öffnung von dem plattenförmigen Teil wegerstreckt und im eingebauten Zustand durch die Attika hindurchragt. Auf den Ablaufstutzen kann ein scheibenförmiger Ring aufgeschoben werden, der an der Attika befestigt wird. Auf das plattenförmige Teil kann eine Folie aufgeklebt werden.

Das der vorliegenden Erfindung zugrundeliegende Problem ist die Schaffung eines Bauteils der eingangs genannten Art, das eine einfache Montage einer Ablaufvorrichtung auf einem Flachdach mit Attika ermöglicht. Weiterhin sollen ein Verfahren zur Herstellung eines derartigen Bauteils sowie eine Ablaufvorrichtung mit einem derartigen Bauteil angegeben werden.

Dies wird erfindungsgemäß durch ein Bauteil der eingangs genannten Art mit den kennzeichnenden Merkmalen des Anspruchs 1, ein Verfahren mit den Merkmalen des Anspruchs 8 und eine Ablaufvorrichtung mit den Merkmalen des Anspruchs 10 erreicht. Die Unteransprüche betreffen bevorzugte Ausgestaltungen der Erfindung.

Gemäß Anspruch 1 ist vorgesehen, dass das Bauteil eine Abdichtfolie umfasst, die mit dem Winkelteil verbunden ist und sich zumindest teilweise über die inneren Flächen der Schenkel erstreckt, und dass das Bauteil einen Stützring umfasst, der an dem Ablaufstutzen angeordnet ist, wobei der Stützring teilweise in dem Ablaufstutzen oder teilweise außerhalb des Ablaufstutzens angeordnet ist, und wobei der Stützring der Aufnahme eines Verbindungsrohres und der Abdichtung gegenüber diesem Verbindungsrohr dient.

Durch die Abdichtfolie lässt sich eine einfache Integration in dachseits vorhandene Abdichtfolien erreichen. Der Elastomerwerkstoff des Winkelteils ermöglicht den Ausgleich von Unebenheiten in den horizontalen und vertikalen Anschlussbereichen. Der Ablaufstutzen kann als integraler Bestandteil des Winkelteils ausgebildet sein und insbesondere aus dem gleichen Werkstoff bestehen wie das Winkelteil. Der Stützring kann aus einem stabileren Werkstoff wie beispielsweise PP bestehen. Der Stützring kann der Stabilisierung des gegebenenfalls aus dem Elastomerwerkstoff bestehenden Ablaufstutzens dienen. Weiterhin kann auch eine Verrastung des Verbindungsrohres an dem Stützring ermöglicht werden.

Es kann vorgesehen sein, dass der Elastomerwerkstoff des Winkelteils ein thermoplastisches Elastomer, wie beispielsweise TPE, TPA, TPC,TPO, TPS, TPU, TPV oder TPZ, ist oder dass der Elastomerwerkstoff des Winkelteils ein klassisches Elastomer, wie beispielsweise EPDM, NR, NBR, HNBR, HR, CR, FKM, CSM, VMQ oder MVQ, ist. Alternativ oder zusätzlich kann vorgesehen sein, dass der Elastomerwerkstoff des Winkelteils eine Bruchdehnung gemäß DIN 53504 beziehungsweise ISO 37 von mehr als 200% aufweist. Entsprechende Elastomerwerkstoffe weisen eine geeignete Elastizität für den Ausgleich der Unebenheiten auf.

Es besteht die Möglichkeit, dass die Abdichtfolie aus Bitumen besteht oder Bitumen umfasst. Bitumen wird häufig für Abdichtfolien auf Flachdächern verwendet, so dass die Integration vereinfacht wird.

Es besteht die Möglichkeit, dass das Bauteil ein einstückiges Teil ist. Dadurch wird der Montageaufwand reduziert.

Es kann vorgesehen sein, dass das Bauteil zumindest teilweise als Spritzgussteil ausgebildet ist. Dazu kann als ein Elastomerwerkstoff ein thermoplastisches Elastomer, wie beispielsweise TPE, TPA, TPC,TPO, TPS, TPU, TPV oder TPZ, verwendet werden. Durch das Spritzgießen lässt sich das Bauteil einfach und kostengünstig fertigen. Weiterhin ist es sehr kompakt und stabil.

Es besteht durchaus die Möglichkeit, dass das Bauteil kein Spritzgussteil ist, sondern das die Einzelteile des Bauteils miteinander verklebt oder verschweißt sind. Dies bietet sich insbesondere an, wenn der Elastomerwerkstoff des Winkelteils ein klassisches Elastomer, wie beispielsweise EPDM, NR, NBR, HNBR, HR, CR, FKM, CSM, VMQ oder MVQ, ist.

Gemäß Anspruch 8 ist das Verfahren durch folgende Verfahrensschritte gekennzeichnet:
- Die Abdichtfolie wird in ein Spritzgusswerkzeug eingelegt;
- das Winkelteil wird, gegebenenfalls zusammen mit einem daran angeformten Ablaufstutzen, durch Spritzgießen hergestellt und verbindet sich dabei mit der Abdichtfolie.

Insbesondere kann dabei zusätzlich zu der Abdichtfolie der Stützring in das Spritzgusswerkzeug eingelegt werden, so dass sich das Winkelteil bei dem Spritzgießen mit der Abdichtfolie und dem Stützring verbindet. Dieses Verfahren lässt sich einfach und kostengünstig durchführen. Das damit hergestellte Bauteil ist sehr kompakt und stabil.

Alternativ dazu kann auch vorgesehen sein, dass nur die Abdichtfolie in ein Mehrkomponenten-Spritzgusswerkzeug eingelegt wird und sowohl das Winkelteil als auch der Stützring gleichzeitig durch einen Spritzgussprozess erzeugt werden. Es kann auch vorgesehen werden, dass der Stützring in ein Mehrkomponenten-Spritzgusswerkzeug eingelegt und anschließend zumindest teilweise mit dem Winkelteil und insbesondere mit dem an dem Winkelteil angeformten Ablaufstutzen umspritzt wird. Daran anschließend kann dann die Abdichtfolie an das Winkelteil angespritzt werden.

Es besteht durchaus die Möglichkeit, die einzelnen Komponenten des Bauteils durch andere Verfahren wie beispielsweise durch Kleben und/oder Schweißen miteinander zu verbinden.

Gemäß Anspruch 10 umfasst die Ablaufvorrichtung ein erfindungsgemäßes Bauteil.

Es kann vorgesehen sein, dass die Ablaufvorrichtung ein Rohrstück oder ein nach unten offenes Teilrohrstück umfasst, das zumindest teilweise in der Öffnung in dem zweiten Schenkel des Bauteils angeordnet werden kann. Weiterhin kann vorgesehen sein, dass die Ablaufvorrichtung ein Einlaufelement wie beispielsweise einen Laubfangkorb umfasst, das auf der von dem Ablaufstutzen abgewandten Seite vor der Öffnung in dem zweiten Schenkel des Bauteils angeordnet werden kann. Vorteilhafterweise können das Rohrstück beziehungsweise das unten offene Teilrohrstück und das Einlaufelement beziehungsweise der Laubfangkorb eine vormontierte Einheit bilden, wodurch die Montage ebenfalls erleichtert wird.

Es besteht die Möglichkeit, dass die Ablaufvorrichtung ein Verbindungsrohr umfasst, das mit dem Ablaufstutzen verbunden werden kann und abflussseitig in einen gegebenenfalls von der Ablaufvorrichtung umfassten Ablauftopf oder ein bauseitiges Ablaufrohr münden kann. Dabei kann die Ablaufvorrichtung Rastmittel umfassen, die insbesondere an dem Bauteil und/oder an dem Rohrstück beziehungsweise dem Teilrohrstück und/oder an dem Verbindungsrohr angeordnet sind, um eine Verbindung zwischen dem Bauteil einerseits und dem Rohrstück beziehungsweise dem Teilrohrstück und/oder dem Verbindungsrohr andererseits herzustellen. Auch die Verrastung der einzelnen Teile aneinander kann die Montage vereinfachen.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen:
- Fig. 1: eine perspektivische Explosionsansicht einer ersten Ausführungsform eines erfindungsgemäßen Bauteils mit Teilen einer erfindungsgemäßen Ablaufvorrichtung;
- Fig. 2: eine gedrehte perspektivische Explosionsansicht des Bauteils gemäß Fig. 1 mit den in Fig. 1 abgebildeten Teilen der Ablaufvorrichtung;
- Fig. 3: eine Draufsicht auf das Bauteil gemäß Fig. 1 mit den in Fig. 1 abgebildeten Teilen der Ablaufvorrichtung;
- Fig. 4: einen Schnitt gemäß den Pfeilen IV - IV in Fig. 3;
- Fig. 5: eine Detailansicht gemäß dem Pfeil V in Fig. 4;
- Fig. 6: eine Fig. 5 entsprechende Detailansicht einer zweiten Ausführungsform eines erfindungsgemäßen Bauteils;
- Fig. 7: eine Fig. 5 entsprechende Detailansicht einer dritten Ausführungsform eines erfindungsgemäßen Bauteils;
- Fig. 8: eine Fig. 5 entsprechende Detailansicht einer vierten Ausführungsform ohne Stützring, welche nicht Teil der beanspruchten Erfindung ist;
- Fig. 9: eine perspektivische Ansicht einer erfindungsgemäßen Ablaufvorrichtung mit der ersten Ausführungsform eines erfindungsgemäßen Bauteils in einer Einbausituation auf einem Flachdach mit Attika;
- Fig. 10: eine Seitenansicht der erfindungsgemäßen Ablaufvorrichtung gemäß Fig. 9 in der Einbausituation auf einem Flachdach mit Attika;
- Fig. 11: ein geschnittenes Detail gemäß dem Pfeil XI in Fig. 10.

In den Figuren sind gleiche und funktional gleiche Teile mit gleichen Bezugszeichen versehen.

Das in den Fig. 1 bis Fig. 5 abgebildete Ausführungsbeispiel eines Bauteils 1 umfasst ein Winkelteil 2, eine mit dem Winkelteil 2 verbundene Abdichtfolie 3, einen an dem Winkelteil 2 angeformten Ablaufstutzen 4 und einen den Ablaufstutzen 4 zumindest teilweise umgebenden Stützring 5. Das Winkelteil 2, die Abdichtfolie 3, der Ablaufstutzen 4 und der Stützring 5 sind fest miteinander verbunden, so dass das Bauteil 1 ein einstückiges Teil ist.

Das Winkelteil 2 umfasst einen ersten Schenkel 6 und einen zweiten Schenkel 7 umfasst, die einen Winkel α von 90° miteinander einschließen (siehe Fig. 2, Fig. 4 und Fig. 5). Ein jeder der Schenkel 6, 7 weist eine äußere, von dem jeweils anderen Schenkel 7, 6 abgewandte Fläche und eine innere, dem jeweils anderen Schenkel 7, 6 zugewandte Fläche auf.

In Fig. 5 ist die äußere Fläche 8 des ersten Schenkels 6 die untere Seite des Schenkels 6. Diese Fläche 8 kann auf der Oberseite eines Flachdachs 9 angeordnet werden (siehe dazu Fig. 11). In Fig. 2 ist die äußere Fläche 10 des zweiten Schenkels 7 die linke Fläche, die von der Abdichtfolie 3 abgewandt ist. Die äußere Fläche 10 des zweiten Schenkels 7 kann an einer von der Oberseite des Flachdachs 9 nach oben ragenden Attika 11 angeordnet werden (siehe Fig. 11).

Der zweite Schenkel 7 weist eine durchgehende Öffnung 12 auf, die mittig im unteren Bereich des zweiten Schenkels 7 angeordnet ist und ein Abfließen von auf der Oberseite des Flachdachs 9 befindlichem Wassers ermöglichen kann. Der Ablaufstutzen 4 erstreckt sich von der Öffnung 12 von dem zweiten Schenkel 7 nach links in Fig. 2 weg. Im in Fig. 9 bis Fig. 11 ersichtlichen Einbauzustand erstreckt sich der Ablaufstutzen 4 in die Attika 11 hinein.

Das Winkelteil 2 und der daran angeformte Ablaufstutzen 4 können aus einem Elastomerwerkstoff bestehen. Der Elastomerwerkstoff kann eine Bruchdehnung gemäß DIN 53504 beziehungsweise ISO 37 von mehr als 200% aufweisen. Es kann vorgesehen sein, dass der Elastomerwerkstoff des Winkelteils ein thermoplastisches Elastomer, wie beispielsweise TPE, TPA, TPC,TPO, TPS, TPU, TPV oder TPZ, ist oder dass der Elastomerwerkstoff des Winkelteils ein klassisches Elastomer, wie beispielsweise EPDM, NR, NBR, HNBR, HR, CR, FKM, CSM, VMQ oder MVQ, ist.

Die Abdichtfolie 3 erstreckt sich über die inneren Flächen 13, 14 der Schenkel 6, 7 des Winkelteils 2. Dabei ist die Abdichtfolie 3 im montierten Zustand auf der inneren Fläche 13 des ersten Schenkels 6 angeordnet (siehe Fig. 5) und an der von der Attika 11 abgewandten Seite der inneren Fläche 14 des zweiten Schenkels 7 angeordnet (siehe Fig. 11).

Die Abdichtfolie 3 kann aus Bitumen bestehen.

Der Stützring 5 umgibt teilweise den Ablaufstutzen 4 und ragt auf der von dem Winkelteil 2 abgewandten Seite des Ablaufstutzens 4 über diesen nach links in Fig. 5 hinaus. Der außenseitig über den Ablaufstutzen 4 hinausragende Teil des Stützrings 5 weist den gleichen Innendurchmesser auf wie der Ablaufstutzen 4, so dass der Ablaufstutzen 4 und der außenseitig an ihn anschließende Teil des Stützrings 5 eine gemeinsame Anlagefläche für ein im weiteren noch detaillierter beschriebenes Verbindungsrohr 15 der Ablaufvorrichtung bilden (siehe Fig. 5).

Der Stützring 5 ist aus einem härteren Material gebildet als der Ablaufstutzen 4. Er kann insbesondere aus PP bestehen.

Es sind andere Geometrien und Anordnungen des Ablaufstutzens 4 und des Stützrings 5 möglich.

Fig. 6 zeigt eine Variante, bei der die Anlagefläche für das Verbindungsrohr 15 komplett von dem Stützring 5 gebildet wird. Der Ablaufstutzen 4 umgibt den Stützring 5 teilweise.

Fig. 7 zeigt eine Variante, bei der ebenfalls die Anlagefläche für das Verbindungsrohr 15 komplett von dem Stützring 5 gebildet wird. Allerdings umgibt hier der Ablaufstutzen 4 den Stützring 5 auf seiner gesamten Länge und umgreift diesen sogar auf der von dem Winkelteil 2 abgewandten Seite.

Fig. 8 zeigt eine nicht-erfinderungsgemäße Variante, bei der die Anlagefläche für das Verbindungsrohr 15 komplett von dem Ablaufstutzen 4 gebildet wird. Bei dieser Variante ist kein Stützring 5 vorgesehen.

Das Bauteil 1 kann durch ein Spritzguss-Verfahren hergestellt werden. Dazu werden die Abdichtfolie 3 und der Stützring 5 in das Spritzgusswerkzeug eingelegt und anschließend zumindest teilweise mit dem Winkelteil 2 und insbesondere mit dem an dem Winkelteil 2 angeformten Ablaufstutzen 4 umspritzt. Dabei verbinden sich das Winkelteil 2 und der Ablaufstutzen 4 mit den beiden Einlegteilen. Das Bauteil 1 kann auf diese Weise einfach und kostengünstig hergestellt werden und ist als einstückiges Spritzgussteil kompakt und stabil.

Fig. 1 und Fig. 2 zeigen Teile der Ablaufvorrichtung, die mit dem Bauteil 1 verbunden werden können. Es sind dies einerseits das Verbindungsrohr 15, das mit einem Verbindungsabschnitt 16 in den Ablaufstutzen 4 sowie gegebenenfalls in den Stützring 5 eingeschoben werden kann. An dem Verbindungsabschnitt 16 können entsprechende Dichtungen 17 vorgesehen sein (siehe Fig. 5).

Andererseits sind ein nach unten offenes Teilrohrstück 18 und ein Laubfangkorb 19 oder ein anderes nicht abgebildetes Einlaufelement vorgesehen. Das Teilrohrstück 18 ist im montierten Zustand zumindest teilweise in der Öffnung 12 in dem zweiten Schenkel 7 des Bauteils 1 angeordnet. Dabei weist das Teilrohrstück 18 Rastmittel 20 auf, die eine rastende Verbindung mit dem Ablaufstutzen 4 beziehungsweise dem Stützring 5 und mit dem Verbindungsabschnitt 16 des Verbindungsrohrs 15 herstellen können. Auf der Oberseite des Teilrohrstücks 18 können nicht abgebildete Federmittel vorgesehen sein, die das Teilrohrstück 18 in dem Ablaufstutzen 4 beziehungsweise in dem Stützring 5 halten.

Der Laubfangkorb 19 ist auf der von dem Ablaufstutzen 4 abgewandten Seite vor der Öffnung 12 in dem zweiten Schenkel 7 des Bauteils 1 angeordnet. Der Laubfangkorb 19 kann zusammen mit dem Teilrohrstück 18 eine vormontierte Einheit bilden.

Die Fig. 9 und 10 zeigen weiterhin, dass die Ablaufvorrichtung einen Ablauftopf 21 umfassen kann, in den das Verbindungsrohr 15 münden kann. Der Ablauftopf 21 kann mit einem bauseitigen Ablaufrohr 22 verbunden sein.

## Patentansprüche

1. Bauteil (1) für eine Ablaufvorrichtung für ein Flachdach (9) mit Attika (11), umfassend
- ein Winkelteil (2), das einen ersten Schenkel (6) und einen zweiten Schenkel (7) umfasst, wobei ein jeder der Schenkel (6, 7) eine äußere, von dem jeweils anderen Schenkel (6, 7) abgewandte Fläche (8, 10) und eine innere, dem jeweils anderen Schenkel (6, 7) zugewandte Fläche (13, 14) aufweist, wobei die äußere Fläche (8) des ersten Schenkels (6) auf der Oberseite des Flachdachs (1) angeordnet werden kann, wobei die äußere Fläche (10) des zweiten Schenkels (7) an der von der Oberseite des Flachdachs (8) nach oben ragenden Attika (11) angeordnet werden kann, wobei der zweite Schenkel (7) eine Öffnung (12) aufweist und wobei das Winkelteil (2) aus einem Elastomerwerkstoff besteht oder einen Elastomerwerkstoff umfasst, sowie
- einen Ablaufstutzen (4), der mit dem Winkelteil (2) verbunden ist und sich von der Öffnung (12) in dem zweiten Schenkel (7) von dem Winkelteil (2) wegerstreckt,
**dadurch gekennzeichnet, dass** das Bauteil (1) eine Abdichtfolie (3) umfasst, die mit dem Winkelteil (2) verbunden ist und sich zumindest teilweise über die inneren Flächen (13, 14) der Schenkel (6, 7) erstreckt, und dass das Bauteil (1) einen Stützring (5) umfasst, der an dem Ablaufstutzen (4) angeordnet ist, wobei der Stützring (5) teilweise in dem Ablaufstutzen (4) oder teilweise außerhalb des Ablaufstutzens (4) angeordnet ist, und wobei der Stützring (5) der Aufnahme eines Verbindungsrohres (15) und der Abdichtung gegenüber diesem Verbindungsrohr (15) dient.

2. Bauteil (1) nach Anspruch 1, **dadurch gekennzeichnet, dass** der erste und der zweite Schenkel (6, 7) einen Winkel (α) zwischen 70° und 110°, insbesondere einen Winkel (α) zwischen 80° und 100°, vorzugsweise einen Winkel (α) von 90° miteinander einschließen.

3. Bauteil (1) nach einem der Ansprüche 1 oder 2, **dadurch gekennzeichnet, dass** der Elastomerwerkstoff des Winkelteils (2) ein thermoplastisches Elastomer, wie beispielsweise TPE, TPA, TPC,TPO, TPS, TPU, TPV oder TPZ, ist oder dass der Elastomerwerkstoff des Winkelteils (2) ein klassisches Elastomer, wie beispielsweise EPDM, NR, NBR, HNBR, HR, CR, FKM, CSM, VMQ oder MVQ, ist.

4. Bauteil (1) nach einem der Ansprüche 1 bis 3, **dadurch gekennzeichnet, dass** der Elastomerwerkstoff des Winkelteils (2) eine Bruchdehnung gemäß DIN 53504 beziehungsweise ISO 37 von mehr als 200% aufweist.

5. Bauteil (1) nach einem der Ansprüche 1 bis 4, **dadurch gekennzeichnet, dass** die Abdichtfolie (3) aus Bitumen besteht oder Bitumen umfasst.

6. Bauteil (1) nach einem der Ansprüche 1 bis 5, **dadurch gekennzeichnet, dass** das Bauteil (1) ein einstückiges Teil ist.

7. Bauteil (1) nach einem der Ansprüche 1 bis 6, **dadurch gekennzeichnet, dass** das Bauteil (1) zumindest teilweise als Spritzgussteil ausgebildet ist.

8. Verfahren zur Herstellung des Bauteil (1) nach einem der Ansprüche 1 bis 7, **gekennzeichnet durch** folgende Verfahrensschritte:
- Die Abdichtfolie (3) wird in ein Spritzgusswerkzeug eingelegt;
- das Winkelteil (2) wird, gegebenenfalls zusammen mit einem daran angeformten Ablaufstutzen (4), durch Spritzgießen hergestellt und verbindet sich dabei mit der Abdichtfolie (3).

9. Verfahren nach Anspruch 8, **dadurch gekennzeichnet, dass** zusätzlich zu der Abdichtfolie (3) der Stützring (5) in das Spritzgusswerkzeug eingelegt wird, so dass sich das Winkelteil (2) bei dem Spritzgießen mit der Abdichtfolie (3) und dem Stützring (5) verbindet.

10. Ablaufvorrichtung für ein Flachdach mit Attika, umfassend ein Bauteil (1) nach einem der Ansprüche 1 bis 7.

11. Ablaufvorrichtung nach Anspruch 10, **dadurch gekennzeichnet, dass** die Ablaufvorrichtung ein Rohrstück oder ein nach unten offenes Teilrohrstück (18) umfasst, das zumindest teilweise in der Öffnung (12) in dem zweiten Schenkel (7) des Bauteils (1) angeordnet werden kann.

12. Ablaufvorrichtung nach einem der Ansprüche 10 oder 11, **dadurch gekennzeichnet, dass** die Ablaufvorrichtung ein Einlaufelement wie beispielsweise einen Laubfangkorb (19) umfasst, das auf der von dem Ablaufstutzen (4) abgewandten Seite vor der Öffnung (12) in dem zweiten Schenkel (7) des Bauteils (1) angeordnet werden kann.

13. Ablaufvorrichtung nach einem der Ansprüche 10 bis 12, **dadurch gekennzeichnet, dass** die Ablaufvorrichtung ein Verbindungsrohr (15) umfasst, das mit dem Ablaufstutzen (4) verbunden werden kann und abflussseitig in einen gegebenenfalls von der Ablaufvorrichtung umfassten Ablauftopf (21) oder ein bauseitiges Ablaufrohr (22) münden kann.

14. Ablaufvorrichtung nach einem der Ansprüche 11 bis 13, **dadurch gekennzeichnet, dass** die Ablaufvorrichtung Rastmittel (20) umfasst, die insbesondere an dem Bauteil (1) und/oder an dem Rohrstück beziehungsweise dem Teilrohrstück (18) und/oder an dem Verbindungsrohr (15) angeordnet sind, um eine Verbindung zwischen dem Bauteil (1) einerseits und dem Rohrstück beziehungsweise dem Teilrohrstück (18) und/oder dem Verbindungsrohr (15) andererseits herzustellen.

## Claims

1. Component (1) for a drain device for a flat roof (9) with an attic (11), comprising
- an angled part (2) which comprises a first leg (6) and a second leg (7), whereby each one of the legs (6, 7) has an outer face (8, 10) facing away from the respective other leg (6, 7) and an inner face (13, 14) facing the respective other leg (6, 7), whereby the outer face (8) of the first leg (6) can be arranged on the upper side of the roof (1), whereby the outer face (10) of the second leg (7) can be arranged on the attic (11) projecting upwards from the upper side of the flat roof (8), whereby the second leg (7) has an opening (12) and whereby the angled part (2) is made from an elastomer material or comprises an elastomer material, and
- a drain connection (4), which is connected to the angled part (2) and extends from the opening (12) in the second leg (7) away from the angled part (2),
**characterised in that** the component (1) comprises a sealing film (3) which is connected to the angled part (2) and extends at least partially over the inner faces (13, 14) of the legs (6, 7), and **in that** the component (1) comprises a support ring (5) which is arranged on the drain connection (4), whereby the support ring (5) is arranged partially in the drain connection (4) or partially outside the drain connection (4), and whereby the support ring (5) serves to receive a connecting pipe (15) and to provide sealing relative to this connecting pipe (15).

2. Component (1) according to claim 1, **characterised in that** the first and the second legs (6, 7) enclose an angle (α) between 70° and 110°, in particular an angle (α) between 80° and 100°, preferably an angle (α) 90° with one another.

3. Component (1) according to any of claims 1 or 2, **characterised in that** the elastomer material of the angled part (2) is a thermoplastic elastomer, such as for example TPE, TPA, TPC, TPO, TPS, TPU, TPV or TPZ, or **in that** the elastomer material of the angled part (2) is a conventional elastomer, such as for example EPDM, NR, NBR, HNBR, HR, CR, FKM, CSM, VMQ or MVQ.

4. Component (1) according to any of claims 1 to 3, **characterised in that** the elastomer material of the angled part (2) has an elongation at break according to DIN 53504 or ISO 37 of more than 200%.

5. Component (1) according to any of claims 1 to 4, **characterised in that** the sealing film (3) is made from bitumen or comprises bitumen.

6. Component (1) according to any of claims 1 to 5, **characterised in that** the component is made in one piece.

7. Component (1) according to any of claims 1 to 6, **characterised in that** the component (1) is formed at least partially as an injection moulded part.

8. Method for producing the component (1) according to any of claims 1 to 7, **characterised by** the following method steps:
- the sealing film (3) is laid into an injection mould;
- the angled part (2) is produced, optionally together with a drain connection (4) integrally formed thereon, by injection moulding and is thereby connected to the sealing film (3).

9. Method according to claim 8, **characterised in that** in addition to the sealing film (3) the support ring (5) is laid into the injection mould, so that during the injection moulding the angled part (2) is connected to the sealing film (3) and the support ring (5).

10. Drain device for a flat roof with an attic, comprising a component (1) according to any of claims 1 to 7.

11. Drain device according to claim 10, **characterised in that** the drain device comprises a pipe piece or a partial pipe piece (18) which is open towards the bottom and can be arranged at least partially in the opening (12) in the second leg (7) of the component (1).

12. Drain device according to any of claims 10 or 11, **characterised in that** the drain device comprises an inlet element such as for example a foliage trap (19) which can be arranged on the side facing away from the drain connection (4) before the opening (12) in the second leg (7) of the component (1).

13. Drain device according to any of claims 10 to 12, **characterised in that** the drain device comprises a connecting pipe (15) which can be connected to the drain connection (4) and on the outflow side can open into a sump (21), which is optionally comprised by the drain device, or a building-side drain pipe (22).

14. Drain device according to any of claims 11 to 13, **characterised in that** the drain device comprises latching means (20) which are arranged in particular on the component (1) and/or on the pipe piece and/or on the partial pipe piece (18) and/or on the connecting pipe (15), in order to produce a connection between the component (1) on the one hand and the pipe piece or the partial pipe piece (18) and/or the connecting pipe (15) on the other hand.

## Revendications

1. Élément de construction (1) pour un dispositif d'évacuation destiné à un toit plat (9) avec un parapet (11), comprenant
- une cornière (2) qui comprend une première aile (6) et une seconde aile (7), dans lequel chacune des ailes (6, 7) présente une surface extérieure (8, 10) éloignée de l'autre aile (6, 7) respective et une surface intérieure (13, 14) tournée vers l'autre aile (6, 7) respective, dans lequel la surface extérieure (8) de la première aile (6) peut être agencée sur la face supérieure du toit plat (1), dans lequel la surface extérieure (10) de la seconde aile (7) peut être agencée au niveau du parapet (11) faisant saillie vers le haut à partir de la face supérieure du toit plat (8), dans lequel la seconde aile (7) présente un orifice (12) et dans lequel la cornière (2) consiste en un matériau élastomère ou comprend un matériau élastomère, ainsi qu'
- un raccord d'évacuation (4) qui est relié à la cornière (2) et s'étend à partir de l'orifice (12) situé dans la seconde aile (7) de la cornière (2),
**caractérisé en ce que** l'élément de construction (1) comprend une feuille d'étanchéité (3) qui est reliée à la cornière (2) et s'étend au moins partiellement sur les surfaces intérieures (13, 14) des ailes (6, 7), et **en ce que** l'élément de construction (1) comprend une bague d'appui (5) qui est agencée au niveau du raccord d'évacuation (4), dans lequel la bague d'appui (5) est agencée partiellement dans le raccord d'évacuation (4) ou partiellement à l'extérieur du raccord d'évacuation (4), et dans lequel la bague d'appui (5) sert à accueillir un tube de liaison (15) et à assurer l'étanchéité dudit tube de liaison (15).

2. Élément de construction (1) selon la revendication 1, **caractérisé en ce que** les première et seconde ailes (6, 7) forment entre elles un angle (α) compris entre 70° et 110°, en particulier un angle (α) compris entre 80° et 100°, de manière préférée un angle (α) de 90°.

3. Élément de construction (1) selon l'une quelconque des revendications 1 ou 2, **caractérisé en ce que** le matériau élastomère de la cornière (2) est un élastomère thermoplastique, tel que par exemple TPE, TPA, TPC, TPO, TPS, TPU, TPV ou TPZ, ou **en ce que** le matériau élastomère de la cornière (2) est un élastomère classique, tel que par exemple EPDM, NR, NBR, HNBR, HR, CR, FKM, CSM, VMQ ou MVQ.

4. Élément de construction (1) selon l'une quelconque des revendications 1 à 3, **caractérisé en ce que** le matériau élastomère de la cornière (2) présente un allongement à la rupture selon la norme DIN 53504 ou ISO 37 supérieur à 200 %.

5. Élément de construction (1) selon l'une quelconque des revendications 1 à 4, **caractérisé en ce que** la feuille d'étanchéité (3) consiste en du bitume ou comprend du bitume.

6. Élément de construction (1) selon l'une quelconque des revendications 1 à 5, **caractérisé en ce que** l'élément de construction (1) est une pièce d'un seul tenant.

7. Élément de construction (1) selon l'une quelconque des revendications 1 à 6, **caractérisé en ce que** l'élément de construction (1) est réalisé au moins partiellement sous la forme d'une pièce moulée par injection.

8. Procédé de fabrication de l'élément de construction (1) selon l'une quelconque des revendications 1 à 7, **caractérisé par** les étapes de procédé suivantes :
- la feuille d'étanchéité (3) est placée dans un outil de moulage par injection ;
- la cornière (2) est produite par moulage par injection, éventuellement en même temps que le raccord d'évacuation (4) surmoulé au niveau de celle-ci, et est ainsi reliée à la feuille d'étanchéité (3).

9. Procédé selon la revendication 8, **caractérisé en ce que** la bague d'appui (5) est placée dans l'outil de moulage par injection en plus de la feuille d'étanchéité (3), de sorte que la cornière (2) est reliée à la feuille d'étanchéité (3) et à la bague d'appui (5) lors du moulage par injection.

10. Dispositif d'évacuation pour un toit plat avec parapet, comprenant un élément de construction (1) selon l'une quelconque des revendications 1 à 7.

11. Dispositif d'évacuation selon la revendication 10, **caractérisé en ce que** le dispositif d'évacuation comprend un tronçon de tube ou une section de tube (18) ouvert(e) vers le bas qui peut être agencé(e) au moins partiellement dans l'orifice (12) de la seconde aile (7) de l'élément de construction (1).

12. Dispositif d'évacuation selon la revendication 10 ou 11, **caractérisé en ce que** le dispositif d'évacuation comprend un élément d'entrée, tel que par exemple un panier collecteur de feuilles (19), qui peut être agencé du côté opposé au raccord d'évacuation (4) devant l'orifice (12) de la seconde aile (7) de l'élément de construction (1).

13. Dispositif d'évacuation selon l'une quelconque des revendications 10 à 12, **caractérisé en ce que** le dispositif d'évacuation comprend un tube de liaison (15) qui peut être relié au raccord d'évacuation (4) et peut déboucher du côté évacuation dans un puits d'évacuation (21) éventuellement compris dans le dispositif d'évacuation ou dans un tube d'évacuation (22) faisant partie de la structure construite.

14. Dispositif d'évacuation selon l'une quelconque des revendications 11 à 13, **caractérisé en ce que** le dispositif d'évacuation comprend des moyens d'encliquetage (20) qui sont agencés en particulier au niveau de l'élément de construction (1) et/ou au niveau du tronçon de tube ou de la section de tube (18) et/ou au niveau du tube de liaison (15) afin de créer une liaison entre l'élément de construction (1) d'une part et le tronçon de tube ou la section de tube (18) et/ou le tube de liaison (15) d'autre part.
